# EUROPÄISCHE PATENTANMELDUNG

(11) **EP 0 079 440 A2**
(43) Veröffentlichungstag der Anmeldung: **25.05.1983**
(21) Anmeldenummer: 82108353.2
(22) Anmeldetag: 10.09.1982
(51) Int. Cl.: B25B 13/56, B25F 1/04

(54) **Montageschlüssel mit Drehkopf**

(30) Priorität: 13.11.1981 CH 7282/81
(71) Anmelder: Lattenberg, Franz, CH-8500 Frauenfeld (CH)
(72) Erfinder: Lattenberg, Franz, CH-8500 Frauenfeld (CH)

(57) **Zusammenfassung**

Dieser Schlüssel mit drehbarem Kopf ist in allen Bereichen verwendbar, hauptsächlich in Garagen und in der Auto-und Montageindustrie.

## Beschreibung

Drehbarer Montageschlüsselkopf und seine Kombinationen als Montage - Schlüssel.

Montage - Schlüssel mit Drehkopf, der aus mehreren Schlüsselgrössen zusammengesetzt ist, für alle Montagezwecke.

## Patentansprüche

Drehkopf mit 4 oder mehreren Schlüsseln aus Metall.

Der Drehkopf setzt sich aus 4 oder mehreren verschiedenen Schlüsselgrössen zusammen. Diese Steckschlüssel sind für Schrauben mit 3, 4, 6 oder 12 Ecken konstruiert.

Der drehbare Kopf ist durch Stifte auf einem Hebel angeschlossen, womit ein Montage-Schlüssel mit drehbarem Kopf, ein- oder beidseitig, entsteht. Die Schraubengrössen sind, je nach Gebrauch durch Drehen des Kopfes frei wählbar, womit dieser Montage - Schlüssel mindestens 8 oder mehr bisher benützte (Steck-) Schlüssel ersetzt.
